# EUROPÄISCHE PATENTSCHRIFT

(11) **EP 0 716 823 B1**
(45) Veröffentlichungstag und Bekanntmachung des Hinweises auf die Patenterteilung: **16.09.1998**
(21) Anmeldenummer: 95890190.2
(22) Anmeldetag: 25.10.1995
(51) Int. Cl.: A47C 23/06

(54) **Bettrost**
Slatted bed-base
Sommier à lattes

(30) Priorität: 13.12.1994 AT 2323/94
(43) Veröffentlichungstag der Anmeldung: 19.06.1996
(73) Patentinhaber: PRO NATURA HANDELSGESELLSCHAFT m.b.H., 4030 Linz (AT)
(72) Erfinder: Atzinger, Maximilian, Mag., A-4614 Marchtrenk (AT)
(74) Vertreter: Hübscher, Heiner, Dipl.-Ing.

(56) Entgegenhaltungen:
- AT-B- 398 692
- DE-A- 4 320 168
- DE-C- 315 949
- DE-C- 352 063
- DE-U- 8 910 759
- DE-U- 9 213 403

## Beschreibung

Die Erfindung bezieht sich auf einen Bettrost mit querverlaufenden oberen Holzlatten und querverlaufenden unteren Holzlatten und wenigstens vier längsverlaufenden, mit Abstand parallel nebeneinander zwischen den oberen und unteren Holzlatten angeordneten Stützkörpern aus federelastischem Material.

Bettroste mit biegeweichen oberen Holzlatten und wenigstens vier längsverlaufenden elastischen Stützkörpern (AT 398.692 B) haben sich bereits bestens bewährt, da sie eine ergonomisch einwandfreie Abstützung für den ruhenden Körper gewährleisten und diese auch bei einer seitlichen Verlagerung des Körpers garantieren. Allerdings bedarf ein solcher Bettrost bisher eines geeigneten Grundrahmens, wenn ein unmittelbares Auflegen am Boden unerwünscht ist, um den Stützkörpern eine entsprechende Unterlage zu bieten, was den Einsatzbereich des Bettrostes einschränkt und die Benützung des Bettrostes zusammen mit einem Bettgestell von einem eigenen Einlegerahmen als Grundrahmen abhängig macht.

Gemäß der DE-U-89 10 759 ist auch bereits ein Bettrost bekannt, der zwei Lattenlagen oberhalb und unterhalb der elastischen Stützkörper umfaßt, wobei die Latten der oberen Lage und die Latten der unteren Lage gleich ausgebildet und angeordnet und über die zwischenliegenden Stützkörper federnd miteinander verbunden sind. Eine Belastung der oberen Lattenlage führt daher zwangsweise zu einem Durchbiegen der oberen und unteren Latten, so daß auch hier der Einsatz des Bettrostes einen entsprechenden Bettrahmen verlangt, wenn ein Abrutschen der nur endseitig auf Rahmenseitenleisten od. dgl. aufliegenden unteren Latten bei größerer Belastung vermieden werden soll.

Aus der DE-U-92 13 403 ist weiters eine Liegefläche eines Schlafsystems bekannt, bei der ein steifer Rahmen aus Quer- und Längsträgern unter Zwischenlage von Schaumstofflagern entlang der Längsträger zur Abstützung von Lamellen dient und die DE-A-352 063 zeigt eine elastische Holzfedermatratze aus einem rechteckigen, über Querversteifungsbretter in ein Bettgestell einsetzbaren Einsatzrahmen, auf dem querverlaufende, durch eine längsverlaufende Abfangleiste unterstützbare Federleisten angeordnet sind.

Der Erfindung liegt daher die Aufgabe zugrunde, einen Bettrost der eingangs geschilderten Art so zu verbessern, daß seine Einsatzmöglichkeiten ohne Beeinträchtigung der Abstützwirkung mit einfachen Mitteln bereichert werden.

Die Erfindung löst diese Aufgabe dadurch, daß die unteren Holzlatten gegenüber den biegeweichen oberen Holzlatten hinsichtlich des gegenseitigen Abstandes, der Breite und vorzugsweise der Dicke größer bemessen sind. Diese unteren Holzlatten, die in gleicher Weise wie die oberen Holzlatten mit den Stützkörpern verbunden sein können, bilden für sich eine ausreichend steife Unterlage für den Bettrost, so daß ein gewissermaßen selbstragender Bettrost entsteht, der ohne zusätzlichen Einlegerahmen od. dgl. in ein Bettgestell, aber selbstverständlich auch direkt auf den Boden ein- bzw. abgelegt werden kann. Da die unteren Holzlatten als Auflage dienen, genügen zur Herstellung dieser Latten verhältnismäßig wenige breitere und steifere Bretter, die nur wenig Mehraufwand mit sich bringen und als Unterlage die Stützeigenschaften des darüberliegenden Bettrostes unbeeinflußt lassen, wobei auch die Stützkörper in ihrer Form variieren und beispielsweise jeweils einstückig oder mehrstückig vorgesehen sein können.

In der Zeichnung ist der Erfindungsgegenstand rein schematisch veranschaulicht, und zwar zeigen
- Fig. 1 und 2: einen erfindungsgemäßen Bettrost im Längsschnitt bzw. im Querschnitt.

Ein Bettrost 1 umfaßt vier längsverlaufende Stützkörper 2 aus federelastischem Material, beispielsweise Gummi, Latex, Kokos od. dgl., und eine Vielzahl querverlaufender biegeweicher Holzlatten 3, die nebeneinander angeordnet und oben auf den Stützkörpern 2 abgestützt sind. Zur Verbindung der Holzlatten 3 mit den Stützkörpern 2 sind textile Befestigungsmittel, beispielsweise auf die Stützkörper 2 aufgezogene Hüllen 4, 5 vorgesehen, die mit Haltetaschen 6 bzw. Halteschlaufen 7 die Holzlatten 3 aufnehmen.

Die Stützkörper 2 liegen nun ihrerseits auf querverlaufenden unteren Holzlatten 8 auf, die gegenüber den oberen Holzlatten 3 breiter, dicker und steifer und auch mit größerem gegenseitigen Abstand angeordnet sind und als tragendes Element für den Bettrost 1 dienen. Die unteren Holzlatten 8 stecken in Haltetaschen 9 der die randseitigen Stützkörper 2 umgebenden Hüllen 5 und die mittleren Stützkörper 2 liegen lose auf den Holzlatten 8 auf, so daß eine ausreichend feste, aber dennoch lockere Verbindung zwischen den einzelnen Bettrostteilen entsteht.

Es kommt zu einem selbsttragenden Bettrost, der sich durch seine ergonomisch einwandfreie Abstützwirkung für einen ruhenden Körper auszeichnet.

## Patentansprüche

1. Bettrost (1) mit querverlaufenden oberen Holzlatten (3) und querverlaufenden unteren Holzlatten (8) und wenigstens vier langsverlaufenden, mit Abstand parallel nebeneinander zwischen den oberen und unteren Holzlatten (3, 8) angeordneten Stützkörpern (2) aus federelastischen Material, dadurch gekennzeichnet, daß die unteren Holzlatten (8) gegenüber den biegeweichen oberen Holzlatten (3) hinsichtlich des gegenseitigen Abstandes, der Breite und vorzugsweise der Dicke größer bemessen sind.

## Claims

1. Slatted bed (1) comprising transversely extending top wooden slats (3) and transversely extending bottom wooden slats (8) and at least four longitudinally extending support members of springy material disposed in spaced parallel relationship side by side between the top and bottom wooden slats (3, 8), characterised in that the dimensions of the bottom wooden slats (8) relative to the flexurally soft top wooden slats (3) are larger in respect of mutual spacing, width and preferably thickness.

## Revendications

1. Sommier à lattes (1) comportant des lattes en bois supérieures (3) s'étendant transversalement et des lattes en bois inférieures (8) s'étendant transversalement et au moins quatre corps d'appui (2), en matériau ayant l'élasticité d'un ressort, disposés à distance parallèlement les uns aux autres entre les lattes en bois supérieures et inférieures (3, 8) caractérisés en ce que les lattes en bois inférieures (8) présentent par rapport aux lattes en bois supérieures (3), présentant une souplesse en flexion, de plus grandes dimensions concernant l'espacement mutuel, la largeur et, de préférence, l'épaisseur.
